# EUROPÄISCHE PATENTSCHRIFT

(11) **EP 3 555 475 B1**
(45) Veröffentlichungstag und Bekanntmachung des Hinweises auf die Patenterteilung: **23.09.2020**
(21) Anmeldenummer: 17803941.8
(22) Anmeldetag: 23.11.2017
(51) Int. Cl.: F04C 23/00, F04C 25/02, F04C 28/02, F04D 17/16, F04D 19/04, F04D 29/10

(54) **VAKUUMPUMPSYSTEM SOWIE VERFAHREN ZUM BETREIBEN EINES VAKUUMPUMPSYSTEMS**
VACUUM PUMP SYSTEM AND METHOD FOR OPERATING A VACUUM PUMP SYSTEM
SYSTÈME DE POMPE À VIDE ET SON PROCÉDÉ DE FONCTIONNEMENT

(30) Priorität: 15.12.2016 DE 202016007609 U
(43) Veröffentlichungstag der Anmeldung: 23.10.2019
(73) Patentinhaber: Leybold GmbH, 50968 Köln (DE)
(72) Erfinder: PELIKAN, Max, 53332 Bornheim (DE); REINHARD, Daniel, 50825 Köln (DE); GHISLOTTI, Raffaello, 24030 Mozzo (IT); SCHILLER, Dirk, 50354 Hürth (DE)
(74) Vertreter: dompatent von Kreisler Selting Werner - Partnerschaft von Patent- und Rechtsanwälten mbB
(86) Internationale Anmeldenummer: PCT/EP2017/080191
(87) Internationale Veröffentlichungsnummer: WO 2018/108479

(56) Entgegenhaltungen:
- EP-A1- 0 752 531
- EP-A2- 0 974 756
- EP-A2- 1 065 385
- DE-U1-202012 002 684
- JP-B2- 3 494 457
- US-A- 3 508 758
- US-A1- 2016 356 273

## Beschreibung

Die Erfindung betrifft ein Vakuumpumpsystem sowie ein Verfahren zum Betreiben eines Vakuumpumpsystems.

Ein Vakuumpumpsystem weist beispielsweise mindestens eine Hauptvakuumpumpe sowie mindestens eine Hilfspumpe auf. Bei der Hauptvakuumpumpe handelt es sich beispielsweise um eine trockenverdichtende Vakuumpumpe wie eine Schraubenvakuumpumpe. Mit einem Auslass der Hauptvakuumpumpe ist eine Hilfspumpe zur Unterstützung verbunden. Als Hilfspumpen werden häufig Membranpumpen oder Ejektorpumpen eingesetzt. Bei derartigen Vakuumpumpensystemen ist das Fördervolumen der Hilfspumpe deutlich geringer als das Fördervolumen der Hauptvakuumpumpe. Insbesondere ist das Fördervolumen der Hilfsvakuumpumpe kleiner 1/50 der Hauptvakuumpumpe. Durch das Verwenden derartiger Hilfspumpen können niedrigere Enddrücke erzielt werden. Durch das Verwenden derartiger Hilfspumpen kann der Energieverbrauch des gesamten Systems reduziert werden, wobei die Hilfspumpe selbst den Nachteil aufweist, dass hierdurch ein zusätzlicher Energiebedarf erforderlich ist. Dies ist insbesondere dann der Fall, wenn die Hilfspumpe wie die Ejektorpumpe ununterbrochen betrieben wird. Dies hat ferner einen hohen Verbrauch an Treibgas für die Ejektorpumpe, bei dem es sich beispielsweise um Druckluft handelt zur Folge.

Aus US 2012/0219443 ist ein Vakuumpumpsystem mit einer Hauptpumpe und einer mit dem Auslass der Hauptpumpe verbundenen Ejektorpumpe bekannt. Die Ejektorpumpe wird bei diesem System nur zugeschaltet, wenn am Auslass der Hauptvakuumpumpe Druck in einem vordefinierten Druckbereich herrscht. Hierdurch kann die Energieaufnahme der Ejektorpumpe sowie auch der Verbrauch an Treibgas verringert werden. Das Ein- und Ausschalten der Ejektorpumpe erfolgt bei dem in US 2012/0219443 beschriebenen Vakuumpumpsystem mit Hilfe einer elektronischen Regeleinrichtung. Diese schaltet die Ejektorpumpe in Abhängigkeit des am Auslass der Hauptvakuumpumpe gemessenen Drucks sowie in Abhängigkeit der Leistungsaufnahme der Hauptvakuumpumpe. Das in US 2012/0219443 beschriebene Vakuumpumpsystem weist daher den Nachteil auf, dass eine aufwendige elektronische Steuerung sowie Sensoren vorgesehen sein müssen. Insbesondere handelt es sich hierbei um kostenintensive Sensoren zur Absolutdruckmessung. Dies verringert die Betriebssicherheit, erhöht aber die Herstellungskosten.

Ferner ist aus DE 20 2014 007 963 ein Vakuumpumpsystem bekannt, bei dem ebenfalls eine Regeleinrichtung zum Zuschalten der Hilfspumpe insbesondere eine Ejektorpumpe vorgesehen ist, wobei diese Regeleinrichtung ausschließlich mechanische Bauteile aufweist. Hierdurch kann bei hoher Betriebssicherheit auch unter Verwendung ausschließlich mechanischer Bauteile der Einsatz kostenintensiver Sensoren vermieden werden, so dass die Herstellungskosten reduziert sind.

Ferner wird bei Vakuumpumpsystemen häufig Sperrgas der Pumpe zugeführt. Sperrgas wird insbesondere verwendet, um Wellendichtungen und Ölräume vor Staub und anderen Partikeln zu schützen. Das Verwenden von Sperrgas weist jedoch den Nachteil auf, dass eine in die Vakuumpumpe eindringende Gasmenge zusätzlich von dem Vakuumpumpensystem (Ejektor) gefördert werden muss. Dies bewirkt einen zusätzlichen Energiebedarf.

Eine Vakuumpumpe mit den im Oberbegriff des Anspruchs 1 definierten Merkmalen ist aus EP 0 974 756 bekannt.

Aufgabe der Erfindung ist es, ein Vakuumpumpsystem sowie ein Verfahren zum Betreiben eines Vakuumpumpsystems zu schaffen, bei dem auch bei Verwendung von Sperrgas der Energiebedarf gesenkt werden kann.

Die Lösung der Aufgabe erfolgt durch die Merkmale des Anspruchs 1 bzw. 9.

Das erfindungsgemäße Vakuumpumpsystem weist eine Hauptvakuumpumpe auf, die mit einer zu evakuierenden Kammer verbindbar ist. Bei der Hauptvakuumpumpe handelt es sich insbesondere um eine trockenverdichtende Vakuumpumpe wie eine Schraubenpumpe. Mit einem Auslass der Hauptvakuumpumpe ist eine Hilfspumpe verbunden, bei der es sich in bevorzugter Ausführungsform um eine Ejektorpumpe handelt.

Des Weiteren weist das Vakuumpumpensystem eine Sperrgaszuführeinrichtung sowie eine mit der Sperrgaszuführeinrichtung verbundene Regeleinrichtung auf. Mit der Regeleinrichtung ist es möglich, die Sperrgaszuführeinrichtung ab- und zuzuschalten. Dieses Ab- und Zuschalten der Sperrgaszufuhreinrichtung erfolgt in Abhängigkeit einer vorgegebenen Steuergröße.

Die Sperrgasmenge übersteigt ggf. die Gasmenge, welche der Ejektor fördern kann, daher muss zwingend Sperrgas abgeschaltet werden, um den Auslass zu evakuieren.

Zusätzlich kann die Regeleinrichtung mit der Hilfsvakuumpumpe verbunden sein, so dass die Hilfsvakuumpumpe ab- und zugeschaltet werden kann. Dies erfolgt ebenfalls in Abhängigkeit einer Steuergröße.

Bei den beim Ab- und Zuschalten der Sperrgaszuführeinrichtung bzw. der Hilfsvakuumpumpe genutzten Steuergrößen kann es sich um unterschiedliche oder auch um dieselbe Steuergröße handeln. Die nachfolgend beschriebenen bevorzugten Steuergrößen werden in bevorzugter Ausführungsform sowohl zum Steuern der Hilfsvakuumpumpe als auch zum Steuern der Sperrgaszuführeinrichtung genutzt, wobei auch beliebige Kombinationen der einzelnen Steuergrößen möglich sind, so dass beispielsweise die Steuerung der Sperrgaszuführeinrichtung mit Hilfe einer anderen Steuergröße erfolgt als die Steuerung der Hilfsvakuumpumpe.

Vorzugsweise erfolgt das Zuschalten der Hilfsvakuumpumpe, wie der Ejektorpumpe, vorzugsweise erst dann, wenn der Hauptpumpmodus abgeschlossen ist und das Vakuumpumpsystem in den Standbymodus (Enddruckbetrieb) geht. Zusätzlich oder anstelle dieses Schaltens der Hilfsvakuumpumpe erfolgt in besonders bevorzugter Ausführungsform ein Abschalten der Sperrgaszufuhr im Standbymodus. Das Zuschalten der Hilfsvakuumpumpe und/oder der Sperrgaszuführeinrichtung erfolgt daher vorzugsweise in Abhängigkeit einer Steuergröße, durch die definiert ist, dass das System nunmehr in den Standbymodus geht, oder sich zeitlich kurz vor oder kurz nach dem Standbymodus befindet. Als Steuergröße kann hierbei ein Druckwert in der zu evakuierenden Kammer und/oder am Einlass der Hauptvakuumpumpe und/oder am Auslass der Hauptvakuumpumpe, ermittelt werden. Sobald dieser Druckwert einen vorgegebenen Grenzwert unterschreitet, erfolgt ein Zuschalten der Hilfsvakuumpumpe. Hierbei können sich die Grenzwerte je nach Anordnung des Drucksensors bezogen auf die Kammer, den Pumpeneinlass oder den Pumpenauslass unterscheiden. Auch können diese Werte miteinander kombiniert werden, sodass die Hilfsvakuumpumpe beispielsweise erst bei gleichzeitigem Unterschreiten von zwei Grenzwerten zugeschaltet wird.

Insbesondere ist am Auslass der Hauptvakuumpumpe ein Rückschlagventil vorgesehen. Dieses Rückschlagventil ist vorzugsweise mit der Regeleinrichtung verbunden. Die Stellung des Rückschlagventils kann als Steuergröße genutzt werden. Hierbei kann die Stellung des Rückschlagventils von einem Sensor ermittelt und der Regeleinrichtung übermittelt werden. Bevorzugt ist es, dass wenn das Rückschlagventil geschlossen ist auch die Sperrgaszufuhr geschlossen wird. Gleichzeitig erfolgt in bevorzugter Ausführungsform ein Zuschalten der Hilfsvakuumpumpe. Es erfolgt bei geöffnetem Rückschlagventil in bevorzugter Ausführungsform ein Zuschalten des Sperrgases und vorzugsweise gleichzeitig ein Abschalten der Hilfsvakuumpumpe.

Erfindungsgemäß ist eine vorgegebene Steuergröße eine Kenngröße eines die Hauptvakuumpumpe antreibenden Elektromotors. Hierzu ist besonders die Stromaufnahme des Elektromotors oder ein Signal eines Frequenzumrichters geeignet. Sobald die Stromaufnahme einen vorgegebenen Grenzwert unterschreitet, erfolgt ein Zuschalten der Hilfsvakuumpumpe und/oder ein Abschalten der Sperrgaszufuhr.

Vorzugsweise handelt es sich bei der vorgegebenen Steuergröße um das Unterschreiten eines Druckwerts an der Hauptvakuumpumpe. Dieser Druckwert kann beispielsweise mit einem Drucksensor ermittelt werden. Die entsprechende Druckgrenze liegt vorzugweise bei 1 mbar.

Als zusätzliche oder alternative Steuergröße kann das Unterschreiten eines Druckwerts am Auslass der Hauptvakuumpumpe genutzt werden. Auch dieser Druckwert kann durch einen Drucksensor ermittelt werden, wobei die Druckgrenze vorzugsweise 1020 mbar beträgt.

Eine weitere gegebenenfalls zusätzliche Steuergröße kann eine Kenngröße eines Elektromotors sein, der die Hauptvakuumpumpe antreibt. Insbesondere kann es sich um die Stromaufnahme handeln. Vorzugsweise kann eine Erhöhung der Stromaufnahme bei Enddruck um vorzugsweise 10 % als vorgegebene Steuergröße dienen.

Vorzugsweise weist die Regeleinrichtung ein elektrisch schaltbares Ventil auf bzw. ist mit diesem verbunden. Dies ist in Strömungsrichtung, vorzugsweise vor der Hilfsvakuumpumpe, angeordnet. Ein entsprechendes Schalten des Ventils erfolgt somit beim Ein- oder Ausschalten der Hilfsvakuumpumpe. Selbstverständlich kann dieses elektrische Ventil in die Vakuumpumpe integriert sein.

Ebenso kann ein elektrisch schaltbares Ventil an einem Sperrgaseinlass vorgesehen sein. Dieses elektrische schaltbare Ventil kann wiederum Teil der Regeleinrichtung oder mit dieser verbunden sein, so dass es auf einfache Weise möglich ist, die Sperrgaszufuhr ab- und zuzuschalten. Selbstverständlich können zwei entsprechend schaltbare Ventile zum Ein- und Ausschalten der Hilfspumpe sowie zum Ab- und Zuschalten der Sperrgaszufuhr vorgesehen sein.

Zusätzlich oder anstelle eines elektrisch schaltbaren Ventils kann eine Druckwippe vorgesehen sein. Die Druckwippe ist mit entsprechenden Druckleitungen verbunden, sodass die Druckwippe geschaltet wird, sobald einer oder mehrere der vorstehend definierten Drücke einen vorgegebenen Grenzwert unterschreiten bzw. überschreiten sollten. Durch ein entsprechendes Schalten der Zusatz-Druckwippe erfolgt eine Freigabe und somit ein Zuführen von Treibgas zu der Ejektorpumpe. Entsprechend kann auch die Treibgaszufuhr zu der Ejektorpumpe abgeschaltet werden. Ebenso ist mit einer mechanischen Druckwippe auch ein Ab- und Zuschalten der Sperrgaszufuhr möglich.

Mit Hilfe des vorstehend beschriebenen Vakuumpumpensystems kann der Energieverbrauch verringert werden. Insbesondere sind die Grenzwerte derart gewählt, dass die Hilfsvakuumpumpe, bei der es sich insbesondere um eine Ejektorpumpe handelt, während des Hauptpumpmodus nicht betrieben wird. In dem Hauptpumpmodus, im dem große Gasmengen gefördert werden, steht der Energiebedarf der Hilfsvakuumpumpe in einem schlechten Verhältnis zu der geförderten Gasmenge, sodass es zur Reduzierung des Energiebedarfes des Gesamtsystems vorteilhaft ist, wenn die Hilfsvakuumpumpe während des Hauptpumpmodus ausgeschalten bleibt.

Des Weiteren sind hinsichtlich des Sperrgases die Grenzwerte vorzugsweise derart gewählt, dass in einem Hilfspumpenmodus keine Sperrgaszufuhr erfolgt. Hierdurch kann ebenfalls eine Energieeinsparung erfolgen. Insbesondere die Kombination des Abschaltens der Sperrgaszufuhr während des Hilfspumpmodus und das Abschalten der Hilfspumpe während des Hauptpumpmodus bewirkt eine erhebliche Energieeinsparung.

Ferner betrifft die Erfindung ein Verfahren zum Betreiben eines Vakuumpumpsystems. Hierbei handelt es sich insbesondere um ein Vakuumpumpsystem wie vorstehend beschreiben, wobei das Verfahren vorzugsweise wie vorstehend anhand des Vakuumpumpsystems beschrieben, weitergebildet ist.

Insbesondere weist das erfindungsgemäße Verfahren zum Betreiben eines Vakuumpumpsystems eine Regeleinrichtung auf, die mit der Sperrgaszuführeinrichtung verbunden ist und zum Ab- und Zuschalten der Sperrgaszuführeinrichtung in Abhängigkeit einer vorgegebenen Steuergröße dient. Bevorzugt ist es ferner, dass nicht nur die Sperrgaszuführeinrichtung ab- und zugeschaltet wird, sondern dass zusätzlich auch die Hilfspumpe in Abhängigkeit einer Steuergröße ab- und zugeschaltet wird. Hierbei kann es sich um dieselbe oder eine andere Steuergröße handeln, wobei es bevorzugt ist, dass es sich beim Ab- und Zuschalten der Sperrgaszuführeinrichtung sowie beim Ab- und Zuschalten der Hilfsvakuumpumpe um dieselbe Steuergröße handelt.

Wie vorstehend insbesondere in bevorzugter Ausführungsform des Vakuumpumpsystems beschrieben, erfolgt ein Abschalten der Sperrgaszufuhr vorzugsweise im Standbymodus.

Das erfindungsgemäße Verfahren ist vorzugsweise wie vorstehend anhand des erfindungsgemäßen Vakuumpumpsystems insbesondere in bevorzugter Weiterbildung beschrieben, weitgebildet.

Nachfolgend wird die Erfindung anhand einer bevorzugten Ausführungsform unter Bezugnahme auf die anliegenden Zeichnungen näher erläutert.
- Fig. 1: zeigt eine schematische Prinzipskizze eines Vakuumpumpsystems mit Regeleinrichtung.

Im dargestellten Ausführungsbeispiel weist das Vakuumpumpsystem eine Hauptvakuumpumpe 10 auf. Der Auslass der Hauptvakuumpumpe 10 ist mit einer Hilfsvakuumpumpe 12, bei der es sich insbesondere um eine Ejektorpumpe handelt, verbunden. Der Einlass der Hauptvakuumpumpe 10 ist mit einer zu evakuierenden Kammer 14 verbunden. Ferner ist mit der Hauptvakuumpumpe 10 eine Pumpe 16 verbunden. Diese ist über ein regelbares Ventil 18 mit einem Behälter 24 verbunden, in dem Sperrgas bereitgestellt wird. Mit Hilfe der Pumpe 16 erfolgt somit ein Zuführen von Sperrgas zu der Hauptvakuumpumpe 10. Sofern das Sperrgas unter Druck steht, kann die Pumpe 16 auch entfallen.

Eine Regeleinrichtung 20 ist im dargestellten Ausführungsbeispiel mit einem Drucksensor 22 verbunden, der zwischen der zu evakuierenden Kammer 14 und der Hauptvakuumpumpe 10 angeordnet ist.

Der von dem Drucksensor 22 gemessene Druck dient als Steuergröße für die Regeleinrichtung 20. In Abhängigkeit des Drucks erfolgt ein Steuern des elektrischen Ventils 18 über das der Hauptvakuumpumpe 10 Sperrgas zugeführt wird. Ferner erfolgt ein entsprechendes Regeln der Ejektorpumpe 12. Hierbei kann ebenfalls ein elektrisches Ventil geregelt werden, dass die Treibgaszufuhr zu der Ejektorpumpe 12 regelt.

## Patentansprüche

1. Vakuumpumpsystem mit
einer mit einer zu evakuierenden Kammer (14) verbindbaren Hauptvakuumpumpe (10),
einer mit einem Auslass der Hauptvakuumpumpe (10) verbundenen Hilfspumpe (12),
einer Sperrgaszuführeinrichtung (24) und
einer mit der Sperrgaszuführeinrichtung (24) verbunden Regeleinrichtung (20) zum Ab- und Zuschalten der Sperrgaszuführeinrichtung (24) in Abhängigkeit einer vorgegebenen Steuergröße,-.
**dadurch gekennzeichnet, dass**
die vorgegebene Steuergröße für die Sperrgaseinrichtung (24) und/oder die Hilfsvakuumpumpe (12) als Kenngröße eines die Hauptvakuumpumpe (10) antreibenden Elektromotors die Stromaufnahme ist.

2. Vakuumpumpensystem nach Anspruch 1, **dadurch gekennzeichnet, dass** die Regeleinrichtung (20) mit der Hilfsvakuumpumpe (12) verbunden ist zum Ab- und Zuschalten der Hilfsvakuumpumpe (12) in Abhängigkeit einer weiteren oder derselben Steuergröße.

3. Vakuumpumpensystem nach Anspruch 1 oder 2, **dadurch gekennzeichnet, dass** die vorgegebene Steuergröße für die Sperrgaseinrichtung (24) und/oder die Hilfsvakuumpumpe (12) das Erreichen oder Beenden eines Standbymodus ist.

4. Vakuumpumpensystem nach einem der Ansprüche 1 bis 3, **dadurch gekennzeichnet, dass** die vorgegebenen Steuergröße für die Sperrgaseinrichtung (24) und/oder die Hilfsvakuumpumpe (12) das Unterschreiten eines Druckwertes am Einlass der Hauptvakuumpumpe (10) ist, der insbesondere mit Hilfe eines Drucksensors (22) ermittelt wird, wobei die Druckgrenze vorzugsweise 1 mbar ist.

5. Vakuumpumpensystem nach einem der Ansprüche 1 bis 4, **dadurch gekennzeichnet, dass** die vorgegebenen Steuergröße für die Sperrgaseinrichtung (24) und/oder die Hilfsvakuumpumpe (12) das Unterschreiten eines Druckwertes am Auslass der Hauptvakuumpumpe (10) ist, der insbesondere mit Hilfe eines Drucksensors ermittelt wird, wobei die Druckgrenze vorzugsweise 1020 mbar ist.

6. Vakuumpumpensystem nach einem der Ansprüche 1 bis 5, **dadurch gekennzeichnet, dass** die Regeleinrichtung (20) ein elektrisch schaltbares Ventil aufweist oder mit diesem verbunden ist, das vorzugsweise der Hilfspumpe (24) in Strömungsrichtung vorgeschaltet ist.

7. Vakuumpumpensystem nach einem der Ansprüche 1 bis 6, **dadurch gekennzeichnet, dass** die Regeleinrichtung (20) ein elektrisch schaltbares Ventil (18) aufweist oder mit diesem verbunden ist, das in einer Zuführleitung für das Sperrgas angeordnet ist.

8. Vakuumpumpensystem nach einem der Ansprüche 1 bis 7, **dadurch gekennzeichnet, dass** die Stellung eines an einem Auslass der Hauptvakuumpumpe (10) vorgesehenen Rückschlagventils als Steuergröße genutzt wird.

9. Verfahren zum Betreiben eines Vakuumpumpsystems, insbesondere nach einem der Ansprüche 1 bis 8, bei welchem eine Sperrgaszuführeinrichtung (24) mit Hilfe einer Regeleinrichtung (20) in Abhängigkeit einer vorgegebenen Steuergröße ab- und zugeschaltet wird, und bei welchem als Steuergröße eine Kenngröße eines die Hauptvakuumpumpe antreibenden Elektromotors, insbesondere die Stromaufnahme, verwendet wird.

10. Verfahren zum Betreiben eines Vakuumpumpsystems nach Anspruch 9, bei welchem zusätzlich oder anstelle der Sperrgaszuführeinrichtung (24) die Hilfsvakuumpumpe (12) ab- und zugeschaltet wird, wobei das Ab- und Zuschalten vorzugsweise in Abhängigkeit einer weiteren oder derselben Steuergröße erfolgt.

11. Verfahren zum Betreiben eines Vakuumpumpsystems nach Anspruch 9 oder 10, bei welchem als Steuergröße das Erreichen oder Beenden eines Standbymodus genutzt wird.

12. Verfahren zum Betreiben eines Vakuumpumpsystems nach einem der Ansprüche 9 bis 11, bei welchem als Steuergröße das Unterschreiten eines Druckwertes am Einlass der Hauptvakuumpumpe verwendet wird, wobei die Druckgrenze vorzugsweise 1 mbar beträgt.

13. Verfahren zum Betreiben eines Vakuumpumpsystems nach einem der Ansprüche 9 bis 12, bei welchem als Steuergröße das Unterschreiten eines Druckwertes am Auslass der Hauptvakuumpumpe verwendet wird, wobei die Druckgrenze vorzugsweise 1020 mbar beträgt.

14. Verfahren zum Betreiben eines Vakuumpumpsystems nach einem der Ansprüche 9 bis 13, bei welchem mit Hilfe der Regeleinrichtung ein in Strömungsrichtung der Hilfspumpe vorgeschaltetes Ventil geregelt wird.

15. Verfahren zum Betreiben eines Vakuumpumpsystems nach einem der Ansprüche 9 bis 14, bei welchem mit Hilfe der Regeleinrichtung ein in der Zuführleitung für das Sperrgas angeordnetes Ventil geregelt wird.

16. Verfahren zum Betreiben eines Vakuumpumpsystems nach einem der Ansprüche 9 bis 15, bei welchem als Steuergröße die Stellung eines an dem Auslass der Hauptvakuumpumpe vorgesehenen Rückschlagventils genutzt wird.

## Claims

1. A vacuum pump system comprising
a main vacuum pump (10) adapted to be connected to a chamber (14) to be evacuated,
an auxiliary pump (12) connected to an inlet of said main vacuum pump (10),
a sealing gas supply device (24), and
a control device (20) connected to said sealing gas supply device (24) for switching said sealing gas supply device (24) off and on as a function of a predetermined control variable,
**characterized in that**
the predetermined control variable for the sealing gas device (24) and/or the auxiliary vacuum pump (12) as a characteristic value of an electric motor driving the main vacuum pump (10) is the power consumption.

2. The vacuum pump system according to claim 1, **characterized in that** the control device (20) is connected to the auxiliary vacuum pump (12) for switching said auxiliary vacuum pump (12) off and on as a function of a different or the same control variable.

3. The vacuum pump system according to claim 1 or 2, **characterized in that** the predetermined control variable for the sealing gas device (24) and/or the auxiliary vacuum pump (12) is the entering or terminating of a standby mode.

4. The vacuum pump system according to any one of claims 1 to 3, **characterized in that** the predetermined control variable for the sealing gas device (24) and/or the auxiliary vacuum pump (12) is the falling below a pressure value at the inlet of the main vacuum pump (10), which pressure value is in particular determined with the aid of a pressure sensor (22), wherein the pressure limit value preferably is 1 mbar.

5. The vacuum pump system according to any one of claims 1 to 4, **characterized in that** the predetermined control variable for the sealing gas device (24) and/or the auxiliary vacuum pump (12) is the falling below a pressure value at the outlet of the main vacuum pump (10), which pressure value is in particular determined with the aid of a pressure sensor, wherein the pressure limit value preferably is 1020 mbar.

6. The vacuum pump system according to any one of claims 1 to 5, **characterized in that** the control device (20) comprises an electrically switchable valve or is connected to the latter which preferably is arranged upstream of the auxiliary pump (24).

7. The vacuum pump system according to any one of claims 1 to 6, **characterized in that** the control device (20) comprises an electrically switchable valve (18) or is connected to the latter which is arranged in a supply line for the sealing gas.

8. The vacuum pump system according to any one of claims 1 to 7, **characterized in that** the position of a check valve provided at an outlet of the main vacuum pump (10) is used as a control variable.

9. A method for operating a vacuum pump system, in particular according to any one of claims 1 to 8, wherein a sealing gas supply device (24) is switched off and on with the aid of a control device (20) as a function of a predetermined control variable, and wherein, as the control variable, a characteristic variable of an electric motor driving the main vacuum pump, in particular the power consumption, is used.

10. The method for operating a vacuum pump system according to claim 9, wherein in addition to or instead of the sealing gas supply device (24), the auxiliary vacuum pump (12) is switched off and on, wherein switching off and on is preferably performed as a function of a different or the same control variable.

11. The method for operating a vacuum pump system according to claim 9 or 10, wherein, as the control variable, the entering or terminating of a standby mode is used.

12. The method for operating a vacuum pump system according to any one of claims 9 to 11, wherein, as the control variable, the falling below a pressure value at the inlet of the main vacuum pump is used, wherein the pressure limit value preferably is 1 mbar.

13. The method for operating a vacuum pump system according to any one of claims 9 to 12, wherein, as the control variable, the falling below a pressure value at the outlet of the main vacuum pump is used, wherein the pressure limit value preferably is 1020 mbar.

14. The method for operating a vacuum pump system according to any one of claims 9 to 13, wherein, with the aid of the control device, a valve arranged upstream of the auxiliary pump is controlled.

15. The method for operating a vacuum pump system according to any one of claims 9 to 14, wherein, with the aid of the control device, a valve arranged in the supply line for the sealing gas is controlled.

16. The method for operating a vacuum pump system according to any one of claims 9 to 15, wherein, as the control variable, the position of a check valve provided at the outlet of the main vacuum pump is used.

## Revendications

1. Système de pompe à vide avec
une pompe à vide principale (10) adaptée pour être reliée à une chambre à évacuer (14),
une pompe auxiliaire (12) reliée à une sortie de la pompe à vide principale (10),
un dispositif d'admission de gaz d'étanchéité (24) et
un dispositif de régulation (20) relié au dispositif d'admission de gaz d'étanchéité (24) et destiné à activer et désactiver le dispositif d'admission de gaz d'étanchéité (24) en fonction d'une valeur de commande prédéterminée,
**caractérisé en ce que**
c'est une donnée caractéristique d'un moteur électrique entraînant la pompe à vide principale (10), notamment la consommation électrique, qui est la valeur de commande pour le dispositif d'admission de gaz d'étanchéité (24) et/ou la pompe à vide auxiliaire (12).

2. Système de pompe à vide selon la revendication 1, **caractérisé en ce que** le dispositif de régulation (20) est relié à la pompe à vide auxiliaire (12) et destiné à activer et désactiver la pompe à vide auxiliaire (12) en fonction d'une autre ou de la même valeur de commande.

3. Système de pompe à vide selon la revendication 1 ou 2, **caractérisé en ce que** la valeur de commande prédéterminée pour le dispositif d'admission de gaz d'étanchéité (24) et/ou la pompe à vide auxiliaire (12) est le fait d'atteindre ou d'arrêter un mode veille.

4. Système de pompe à vide selon l'une des revendications 1 à 3, **caractérisé en ce que** la valeur de commande prédéterminée pour le dispositif d'admission de gaz d'étanchéité (24) et/ou la pompe à vide auxiliaire (12) est le fait de passer en-dessous d'une valeur de pression à l'entrée de la pompe à vide principale (10), qui est déterminée en particulier à l'aide d'un capteur de pression, la limite de pression étant de préférence 1 mbar.

5. Système de pompe à vide selon l'une des revendications 1 à 4, **caractérisé en ce que** la valeur de commande prédéterminée pour le dispositif d'admission de gaz d'étanchéité (24) et/ou la pompe à vide auxiliaire (12) est le fait de passer en-dessous d'une valeur de pression à la sortie de la pompe à vide principale (10), qui est déterminée en particulier à l'aide d'un capteur de pression, la limite de pression étant de préférence 1020 mbar.

6. Système de pompe à vide selon l'une des revendications 1 à 5, **caractérisé en ce que** le dispositif de régulation (20) comprend une valve commutable électriquement ou est relié à celle-ci, valve qui est montée de préférence en amont, dans le sens du flux, de la pompe auxiliaire (24).

7. Système de pompe à vide selon l'une des revendications 1 à 6, **caractérisé en ce que** le dispositif de régulation (20) comprend une valve (18) commutable électriquement ou est relié à celle-ci, valve qui est disposée dans un conduit d'arrivée pour le gaz d'étanchéité.

8. Système de pompe à vide selon l'une des revendication 1 à 7, **caractérisé en ce que** la position d'une valve anti-retour prévue à une sortie de la pompe à vide principale (10), est utilisée comme valeur de commande.

9. Procédé de fonctionnement d'un système de pompe à vide, notamment selon l'une des revendications 1 à 8, selon lequel le dispositif d'admission de gaz d'étanchéité (24) est désactivé et activé en fonction d'une valeur de commande et selon lequel une donnée caractéristique d'un moteur électrique entraînant la pompe à vide principale, notamment la consommation électrique, est utilisée comme valeur de commande.

10. Procédé de fonctionnement d'un système de pompe à vide selon la revendication 9, selon lequel, en plus ou à la place du dispositif d'admission de gaz d'étanchéité (24), la pompe à vide auxiliaire (12) est désactivée ou activée, la désactivation et l'activation se produisant de préférence en fonction d'une autre ou de la même valeur de commande.

11. Procédé de fonctionnement d'un système de pompe à vide selon la revendication 9 ou 10, selon lequel le fait d'atteindre ou d'arrêter un mode veille est utilisé comme valeur de commande.

12. Procédé de fonctionnement d'un système de pompe à vide selon l'une des revendications 9 à 11, selon lequel le fait de passer en-dessous d'une valeur de pression à l'admission de la pompe à vide principale est utilisé comme valeur de commande, la limite de pression étant de préférence d'1 mbar.

13. Procédé de fonctionnement d'un système de pompe à vide selon l'une des revendications 9 à 12, selon lequel le fait de passer en-dessous d'une valeur de pression à la sortie de la pompe à vide principale est utilisé comme valeur de commande, la limite de pression étant de préférence de 1020 mbar.

14. Procédé de fonctionnement d'un système de pompe à vide selon l'une des revendications 9 à 13, selon lequel c'est une valve montée en amont, dans le sens du flux, de la pompe auxiliaire, qui est réglée à l'aide du dispositif de régulation.

15. Procédé de fonctionnement d'un système de pompe à vide selon l'une des revendications 9 à 14, selon lequel c'est une valve disposée dans le conduit d'arrivée pour le gaz d'étanchéité, qui est réglée à l'aide du dispositif de régulation.

16. Procédé de fonctionnement d'un système de pompe à vide selon l'une des revendications 9 à 15, selon lequel c'est la position d'une valve anti-retour prévue à la sortie de la pompe à vide principale, qui est utilisée comme valeur de commande.
